# EUROPÄISCHE PATENTSCHRIFT

(11) **EP 0 106 795 B1**
(45) Veröffentlichungstag und Bekanntmachung des Hinweises auf die Patenterteilung: **28.05.1986**
(21) Anmeldenummer: 83810343.0
(22) Anmeldetag: 29.07.1983
(51) Int. Cl.: D05B 37/04

(54) **Zusatzvorrichtung für Nähmaschine**
Sewing machine accessory
Accessoire pour machine à coudre

(30) Priorität: 15.09.1982 CH 5453/82
(43) Veröffentlichungstag der Anmeldung: 25.04.1984
(73) Patentinhaber: FRITZ GEGAUF AG BERNINA-NÄHMASCHINENFABRIK, CH-8266 Steckborn (CH)
(72) Erfinder: Dreier, Ernst, D-8266 Steckborn (CH); Rickenbach, Jakob, D-8280 Kreuzlingen (CH)
(74) Vertreter: Gachnang, Hans Rudolf

## Beschreibung

Gegenstand der Erfindung ist eine Zusatzvorrichtung für eine Nähmaschine zum Beschneiden von Materialkanten mit einem feststehenden und einem durch die Nadelstange der Maschine antreibbaren, scherenartig mit dem feststehenden Messer zusammenarbeitenden, beweglichen Messer gemäss Oberbegriff des Patentanspruches 1.

Solche an Nähmaschinen aller Art anbaubare Zusatzvorrichtungen zum Beschneiden der gegen die Nähstelle laufenden Nähgutkante sind in verschiedenen Ausführungen bekannt. Gewöhnlich wirkt das von der Nadelstange angetriebene, im wesentlichen senkrecht bewegte Messer mit einem fest mit einem Teil der Maschine verbundenen Gegenmesser zusammen. Dabei ist das bewegliche Messer entweder direkt an der Nadelstange befestigt oder an einem auf der Arbeitsfläche der Maschine befestigten Messerträger (I-PS 603 617). Als festes Gegenmesser dient entweder eine entsprechend ausgebildete Kante der Stichplatte, eine an dieser befestigte Schneidkante oder ein von der Zusatzvorrichtung getragenes Gegenmesser (DE-OS 31 22 935).

Die bekannten Zusatzvorrichtungen sind entweder umständlich zu handhaben, indem Teile der Nähmaschine auszutauschen sind, oder es sind Justierarbeiten erforderlich, um das exakte Zusammenwirken der beiden Messer sicherzustellen. Im Falle der bereits erwähnten DE-OS 31 22 935 muss der Nähfuss gegen die Schneidvorrichtung ausgetauscht werden. Die direkte Befestigung der Zusatzvorrichtung an der Stoffdrückerstange hat den Nachteil, dass die Vorrichtung beim Nähen und Schneiden von dickem Nähgut zusammen mit dem Stoffdrücker angehoben wird, so dass die Nähgutzuführung und das gleichzeitige Umnähen der Materialkante zumindest stark erschwert,wenn nicht gar verunmöglicht werden. Ausserdem liegt die Achse des beweglichen Messers unmittelbar bei der Schneidstelle und behindert die Wegfuhr des abgetrennten Materials. Ein weiterer Nachteil der genannten Zusatzvorrichtung besteht in der Bewegungsübertragung über mehrere Gelenke, was ausser zu einer aufwendigen Herstellung auch zu unerwünschter Abnutzung, Spiel und Lärm führt.

Bei der Verarbeitung mittlerer bis dicker Materialien sollte die unmittelbare Umgebung der beiden Messer keine den Materialfluss hemmenden Elemente aufweisen und der Durchgangsraum für das abgetrennte Material muss gross genug und frei von Hindernissen sein, welche zu einem Materialstau führen könnten. Entsprechend dem aufzubringenden Schneiddruck sollte die Kraftübertragung zwischen dem an der Nadelstange angeordneten Antriebsglied und dem beweglichen Messer möglichst direkt und nicht über Zwischenglieder erfolgen.

Die vorliegende Erfindung bezweckt die Schaffung einer Zusatzvorrichtung zum Schneiden von Materialkanten auf einer Nähmaschine, welche die Nachteile der bekannten Vorrichtungen dieser Art nicht aufweist.

Die erfindungsgemässe Aufgabe wird durch die kennzeichnenden Merkmale des Anspruchs 1 gelöst. Die Unteransprüche definieren weitere vorteilhafte Merkmale der Erfindung.

Besonders vorteilhaft ist dabei die axiale Versetzung des Messerträgers und seiner Antriebsteile gegenüber der Schneidebene der Messer, wodurch ein freier Durchgangsraum für das abgetrennte Material geschaffen wird. Die U-förmige Gestalung des beweglichen Messers mit dem den Durchgangsraum überbrückenden Messerarm und dem nach unten ragenden Messer, welches mit dem flachen Gegenmesser zusammenwirkt, hat den grossen Vorteil, dass die Umgebung der Messer sowohl seitlich als auch in der Höhe frei bleibt und der Materialfluss ungehindert erfolgen kann. Der freie Durchgangsraum sollte seitlich vorzugsweise ca. 20 mm und in der Höhe mindestens 8 mm betragen, damit alle üblicherweise auf einer Haushaltnähmaschine verarbeitbaren Materialien störungsfrei geschnitten werden können.

Der Antrieb des beweglichen Messers erfolgt vom Antriebsglied der Nadelstange aus, welches üblicherweise Teil des Nadelhalters ist, über ein einziges, die Steuerkurve für das Messer enthaltendes Zwischenglied direkt auf den Messerträger.

Dadurch ergibt sich eine äusserst kostengünstige Anordnung und die beweglichen kraftübertragenden Teile sind auf ein absolutes Minimum reduziert. Zudem ist der Messerträger in geringem Mass axial beweglich ausgebildet und wird zusammen mit dem Messer unter Federdruck gegen das feste Gegenmesser gedrückt. Dadurch liegen die beiden Schneidkanten immer dicht gegeneinander, was zu einer selbstschleifenden Wirkung der Messer im Betrieb führt.

Anhand eines illustrierten Ausführungsbeispieles wird die Erfindung näher erläutert. Es zeigen :
Figur 1 eine Seitenansicht (nadelseitig) der Vorrichtung mit angehobener Nadel,
Figur 2 eine Seitenansicht der Nadel abgewendeten Seite der Vorrichtung mit abgesenkter Nadel,
Figur eine Ansicht der Vorrichtung von vorne, und
Figur4 eine Draufsicht auf die Vorrichtung.

Auf einem Vorrichtungsträger 1 mit einer Grundplatte 2 und einem Aufsatz 3 ist ein Gelenkhebelwerk 4, bestehend aus einer Antriebsgabel 5, einem Antriebskurventräger 6 und einem Messerträger 7, vorgesehen. Die Antriebsgabel 5 und der Antriebskurventräger 6 bilden vorzugsweise ein aus einem Stück bestehendes Antriebsteil 8, welches mit einer am Aufsatz 3 in herkömmlicher Weise befestigten Drehachse 9 schwenkbar verbunden ist. Die Gabel 5 mit der schlitzförmigen Oeffnung 10 liegt in einem axialen Abstand zum Antriebskurventräger 6. An der Grundplatte 2 ist der Messerträger 7 über einen Achsbolzen 11 schwenkbar und in geringem Umfang axial verschiebbar angelenkt. Die Bohrung für den Achsbolzen 11 ist in der Grundplatte 2 vorgesehen. Aus dem freien Ende 13 des Messerträgers 7 ragt ein Führungsstift 14 in eine Kurvenbahn 15 im Antriebskurventräger 6. Auf dem Messerträger 7 ist ein U-förmiges Messer 17 mit nach unten ragender Schneidklinge 16 vorgesehen. Vorzugsweise ist das Messer 17 mit Schrauben 18, 19 am Messerträger 7 befestigt. Eine der Schrauben 18 oder 19 kann als Exzenter ausgebildet sein, um das Messer 17 gegenüber dem Messerträger 7 einstellbar zu machen. Zwischen der Grundplatte 2 und dem Messerträger 7 ist eine Feder 12 vorgesehen, durch welche die Schneidklinge 16 elastisch nachgebend gegen die Schneidkante 20 eines an der Grundplatte 2 vorgesehenen feststehenden Messers 21 anliegt.

Das Messer 21 ist als flaches, von der Grundplatte 2 seitlich auskragendes, nur wenige Millimeter hohes Teil ausgebildet.

In der Grundplatte 2 ist eine Rändelschraube 22 vorgesehen, welche zusammen mit einem Zentrierstift 23 zum Fixieren der Grundplatte 2 des Vorrichtungsträgers 1 auf der Arbeitsfläche 24 einer Nähmaschine dient.

In der Oeffnung 10 der Gabel 5 greift, wenn der Vorrichtungsträger 1 an der Arbeitsfläche 24 einer Nähmaschine befestigt ist, ein an der Nadelstange 27 der Maschine angeordneter Bolzen 25, welcher meistens Teil des Nadelhalters ist, ein.

Bewegt sich die Nadel 28 mit der Nadelstange 27 in ihre obere Lage, wird das Messer 17 ebenfalls über den in die Kurvenbahn 15 eingreifenden Stift 14 angehoben, d. h. die beiden Messer 17 und 21 liegen in einem (Oeffnungs-) Winkel a einander gegenüber, wobei sich die Kanten der Messer 17 und 21 auf der die Nadel 28 zugewendeten Seite im Punkt A kreuzen (Figuren 1 und 3).

Bei abgesenkter Nadel 28 kommt das bewegliche Messer 17, von der Kurvenbahn 15 angetrieben, in seiner ganzen Länge in Anlage mit dem feststehenden Messer 21 und liegt im wesentlichen parallel zu diesem (Fig. 2).

Die beschriebene Vorrichtung arbeitet wie folgt :
Der Vorrichtungsträger 1 wird mit Hilfe der Schraube 22 und des Zentrierstiftes 23 in den genormten Gewindebohrungen der Arbeitsfläche 24 der Nähmaschine befestigt, wobei der Bolzen 25 an der Nadelstange 27 in Eingriff mit der Gabel 5 gelangt. Ist die Nadel 28 angehoben, so liegen die beiden Messer 17 und 21 in maximalen Oeffnungswinkel a zueinander. An der Nähmaschine sind keine weiteren Aenderungen vorzunehmen.

In Figur 1 wird eine zu bearbeitende Materialbahn 30 in den Oeffnungsausschnitt der beiden Messer 17, 21 eingeführt und die Nähmaschine in Gang gesetzt. Beim Absenken der Nadel 28 wird die Gabel 5 und mit dieser der Kurventräger 6 um die Achse 9 gedreht. Von der bogenförmigen Kurvenbahn 15 geführt, dreht der Führungsstift 14 dem Messerträger 7 um die Achse 11. Die Schneidkante 20 des am Träger 7 befestigten Messers 17 gleitet dabei an der Kante 20 des Messers 21 vorbei und trennt das im Oeffnungsbereich der Messer 17 und 21 liegende Material, während die Nähwerkzeuge einen Stich der Kantennaht bilden (Fig. 2).

Mit der Bewegungsumkehr der Nadelstange 27 wird die Nadel 28 aus der Materialbahn 30 herausgezogen und das Messer 17 wird angehoben. Sobald sich die Nadel 28 in ihrem oberen Bereich befindet, schiebt der nicht gezeigte Stoffschieber der Maschine die Materialbahn 30 unter dem Stoffdrücker 29 um eine Stichlänge in Richtung des Pfeiles B weiter. Ein neuer, noch unbeschnittener Abschnitt der Materialbahn 30 wird dadurch in den Arbeitsbereich der beiden, nun über das Gelenkhebelwerk 4 wieder geöffneten Messer 17 und 21 geschoben.

Durch die Ausgestaltung der Kurvenbahn 15 kann sowohl der seitliche Ablauf als auch der Verlauf der Schnittgeschwindigkeit bestimmt werden.

## Patentansprüche

1. Zusatzvorrichtung für eine Nähmaschine zum Beschneiden von Materialkanten mit einem .feststehenden und einem durch die Nadelstange der Maschine antreibbaren, scherenartig mit dem feststehenden Messer zusammenwirkenden beweglichen Messer, welches über ein Gelenkhebelwerk mit der Nadelklemmschraube der Nadelstange in Antriebsverbindung steht, wobei das feststehende und das bewegliche Messer zusammen eine Schnittebene bilden, dadurch gekennzeichnet, dass das Gelenkhebelwerk aus einem eine Antriebsgabel (5) aufweisenden Antriebskurventräger (6) und einem das bewegliche Messer (17) tragenden, in den Antriebskurventräger (6) eingreifenden Messerträger (7) besteht, wobei der Antriebskurventräger (6) auf einer ersten Drehachse (9) und der Messerträger (7) auf einer zweiten Drehachse (Achsbolzen 11) je in einer Ebene schwenkbar gelagert sind, welche Ebenen in einem axialen Abstand von der Schnittebene und unter Bildung eines Durchgangsraumes für den Materialabschnitt zwischen der Schnittebene der beiden Messer (17, 21) und den Schwenkebenen des Antriebskurventrägers (6) und des Messerträgers (7) angeordnet sind.

2. Zusatzvorrichtung für eine Nähmaschine nach Anspruch 1, dadurch gekennzeichnet, dass das Messer (17) U-förmig ausgebildet ist, wobei der die Schneideklinge (16) bildende erste Schwenkel durch ein den ersten Schenkel tragendes Verbindungsstück im Abstand von der Schwenkebene des durch den zweiten Schenkel gebildeten Messerträgers (7) gehalten ist.

3. Zusatzvorrichtung für eine Nähmaschine nach Anspruch 1, dadurch gekennzeichnet, dass das Messer (17) am Messerträger (7) einstellbar befestigt ist.

4. Zusatzvorrichtung für eine Nähmaschine nach Anspruch 1, dadurch gekennzeichnet, dass das Messer (17) zusammen mit dem Messerträger (7) federnd gegen die Schneidkante (20) des feststehenden Messers (21) anliegt.

## Claims

1. Additional attachment for a sewing machine for cutting edges of material, having a stationary blade and a movable blade, which is drivable by the needle bar of the machine and co-operates in a scissor-like manner with the stationary blade, said movable blade being in driving connection with the needle clamping screw of the needle bar via a pivotal lever mechanism, and the stationary and movable blades together forming a cutting plane, characterised in that the pivotal lever mechanism comprises a drive cam support (6), which is provided with a bifurcated driver (5), and a blade support (7) which supports the movable blade (17) and engages in the drive cam support (6), the drive cam support (6) being pivotably mounted in one particular plane on a first rotary axle (9), and the blade support (7) being pivotably mounted in another particular plane on a second rotary axle (axle pin 11), said planes being disposed at an axial spacing from the cutting plane and forming a clearance for the portion of material to pass between the cutting plane of the two blades (17, 21) and the pivotal planes of the drive cam support (6) and the blade support (7).

2. Additional attachment for a sewing machine according to claim 1, characterised in that the blade (17) has a U-shaped configuration, the first leg forming the cutting portion (16) and being held by a connection-piece, which supports the first leg, at a spacing from the pivotal plane of the blade support (7) which is formed by the second leg.

3. Additional attachment for a sewing machine according to claim 1, characterised in that the blade (17) is adjustably mounted on the blade support (7).

4. Additional attachment for a sewing machine according to claim 1, characterised in that the blade (17), together with the blade support (7), abuts resiliently against the cutting edge (20) of the stationary blade (21).

## Revendications

1. Accessoire pour machine à coudre, servant à rogner par les côtés les lisières du matériau cousu, accessoire comportant un couteau fixe et un couteau mobile, lequel peut être entraîné par la barre de l'aiguille, coopère à la manière de ciseaux avec le couteau fixe, et en liaison d'entraînement, par un système de leviers articulés, avec la vis de calage de l'aiguille sur sa barre, le couteau fixe et le couteau mobile formant ensemble un plan de coupe ; accessoire caractérisé en ce que le système de leviers articulés consiste en une came de commande (6), à fente de guidage courbe, présentant une fourche d'entraînement (5), et un porte-couteau (7) portant le couteau mobile (17) et en prise avec la came (6), celle-ci étant montée à pivotement sur un premier axe (9) et le porte-couteau (7) sur un deuxième axe de pivotement constitué par un boulon (11), chacun dans un plan différent, lesquels plans sont disposés à une certaine distance axiale du plan de coupe et en formant, pour la découpe du matériau, une ouverture de passage entre le plan de coupe des deux couteaux (17, 21) et les plans de pivotement de la came (6) et du porte-couteau (7).

2. Accessoire pour machine à coudre selon la revendication 1, caractérisé en ce que le couteau (17) est exécuté sous la forme d'un U, le premier côté portant la lame de coupe (16) étant maintenu, par une pièce de liaison, à une certaine distance du plan de pivotement du porte-couteau (7) constituant le deuxième côté.

3. Accessoire pour machine à coudre selon la revendication 1, caractérisé en ce que le couteau (17) est fixé de façon réglable au porte-couteau .(7).

4. Accessoire pour machine à coudre selon la revendication 1, caractérisé en ce que le couteau (17), avec le porte-couteau (7), est en appui élastique contre l'arête tranchante (20) du couteau fixe (21).
